# EUROPÄISCHE PATENTSCHRIFT

(11) **EP 1 462 529 B1**
(45) Veröffentlichungstag und Bekanntmachung des Hinweises auf die Patenterteilung: **17.10.2007**
(21) Anmeldenummer: 04450059.3
(22) Anmeldetag: 12.03.2004
(51) Int. Cl.: C21D 9/663, C21D 9/673

(54) **Haubenglühofen, insbesondere für Stahlband- oder Drahtbunde**
Bell type furnace, especially for strip or coiled wire
Four à cloche, en particulier pour bobines de fil ou de bande d'acier

(30) Priorität: 24.03.2003 AT 4612003
(43) Veröffentlichungstag der Anmeldung: 29.09.2004
(73) Patentinhaber: Ebner Industrieofenbau Gesellschaft m.b.H., A-4060 Leonding (AT)
(72) Erfinder: Ebner, Peter, Dipl.-Ing., 4060 Leonding (AT); Lochner, Heribert, Dipl.-Ing., 4060 Leonding (AT)
(74) Vertreter: Hübscher, Helmut

(56) Entgegenhaltungen:
- EP-A- 0 790 320
- DE-A- 2 228 215
- GB-A- 455 089
- US-A- 4 846 675
- US-A- 5 340 091

## Beschreibung

Die Erfindung bezieht sich auf einen Haubenglühofen, insbesondere für Stahlband- oder Drahtbunde, mit einem das Glühgut aufnehmenden Glühsokkel, mit einer gasdicht aufgesetzten Schutzhaube, mit einem im Glühsockel gelagerten Radialgebläse, das ein Laufrad und einen das Laufrad umschließenden Leitapparat zur Umwälzung eines Schutzgases in der Schutzhaube umfaßt, mit einem Wärmetauscher zum Kühlen des Schutzgases, der eingangsseitig über einen Strömungskanal an die Druckseite des Radialgebläses angeschlossen ist und ausgangsseitig in einen Ringspalt zwischen dem Leitapparat und der Schutzhaube mündet, und mit einer axial in den druckseitigen Strömungsweg des Radialgebläses verschiebbaren Umlenkeinrichtung zum wahlweisen Anschluß des zum Wärmetauscher führenden Strömungskanals an das Radialgebläse.

Bei der Wärmebehandlung von metallischem Glühgut, wie Stahlband- oder Drahtbunden, erfolgt sowohl die Wärmebehandlung als auch die notwendige nachfolgende Abkühlung unter Schutzgas, meist Stickstoff oder Wasserstoff bzw. ein Gemisch dieser Gase. Zur Abkühlung des Glühgutes wird das aus der Schutzhaube über ein zentrales Radialgebläse abgesaugte Schutzgas zur Kühlung über einen Wärmetauscher geleitet, bevor es wieder in die Schutzhaube strömt. Zu diesem Zweck ist es bekannt (DE 2 228 215 A, EP 0 790 320), unterhalb des das Glühgut aufnehmenden Glühsockels eine ringförmige Kühlkammer mit Kühlschlangen vorzusehen und diese Kühlkammer über axiale Strömungskanäle an die Druckseite des Radialgebläses anzubinden, und zwar zwischen dem Laufrad und dem Leitapparat dieses Radialgebläses. In den Strömungskanälen sind axial verstellbare Schieber gelagert, die in den druckseitigen Strömungsweg des Radialgebläses vorgeschoben werden können, um den aus der Schutzhaube angesaugten Gasstrom über die Kühlkammer zu leiten, die über einen äußeren Ringspalt zwischen dem Leitapparat des Radialgebläses und der Schutzhaube mit der Schutzhaube in Strömungsverbindung steht. In der abgesenkten Schieberstellung sind die Strömungskanäle geschlossen, so daß das axial angesaugte Schutzgas über das Laufrad des Radialgebläses durch den Leitapparat im Kreislauf in die Schutzhaube geleitet wird. Zum Kühlen des Schutzgases werden die Schieber angehoben, was die Umlenkung des Schutzgases nach unten zur Kühlkammer zur Folge hat. Da der Glühsockel nach unten durchbrochen werden muß, wirkt sich die Anordnung der axialen Strömungskanäle nachteilig auf die Tragfähigkeit des Glühsockels aus. Außerdem ergeben sich ungünstige Strömungsverhältnisse bei der Umlenkung des Schutzgases zur Kühlkammer, weil die Umschalteinrichtung im Bereich der höchsten Austrittsgeschwindigkeit des Schutzgases aus dem Laufrad vorgesehen werden muß.

Der Erfindung liegt somit die Aufgabe zugrunde, einen Haubenglühofen der eingangs geschilderten Art mit einfachen konstruktiven Mitteln so auszubilden, daß eine vorteilhafte Schutzgaskühlung erreicht werden kann, ohne in die Konstruktion des Glühsockels nachhaltig eingreifen zu müssen.

Die Erfindung löst die gestellte Aufgabe dadurch, daß die Schutzhaube über einen Ringflansch gasdicht gelagert ist, daß der Wärmetauscher unterhalb des Ringflansches liegt, daß der Strömungskanal aus einem vom Außenumfang des Leitapparates ausgehenden, zum Ringspalt konzentrischen Ringkanal besteht und daß die Umlenkeinrichtung als den Leitapparat außen umschließender, ringförmiger Umlenkschieber ausgebildet ist.

Zufolge der Verlegung des Strömungskanals in den äußeren Umfangsbereich des Glühsockels kann dieser im wesentlichen unverändert aufgebaut werden. Dazu kommt, daß die Umlenkeinrichtung, die das zu kühlende Schutzgas in den zum Wärmetauscher führenden Ringkanal umlenkt, der Austrittsseite des Leitapparates zugeordnet wird, was vorteilhafte Strömungsbedingungen für die umzulenkende Gasströmung ermöglicht, zumal der Umlenkschieber den Leitapparat durchgehend umschließt. Der vom Außenumfang des Leitapparates ausgehende, als Ringkanal ausgebildete Strömungskanal stellt außerdem eine vorteilhafte Voraussetzung für eine Wärmetauscheranordnung in Form eines den Glühsockel umschließenden Ringes dar, was eine einfache Dichtung der Schutzhaube über einen Ringflansch ermöglicht, ohne in diesem Bereich gesonderte Kühlmaßnahmen treffen zu müssen. Der unterhalb des Ringflansches der Schutzhaube angeordnete Wärmetauscher sorgt ja über das abgekühlte Schutzgas für eine entsprechende Kühlung in diesem Bereich.

Um besonders einfache Konstruktionsverhältnisse zu erhalten, kann der Ringkanal und der Ringspalt durch eine zylindrische Wand voneinander getrennt werden, die axial verschiebbar gelagert ist und den ringförmigen Umlenkschieber trägt. Da die zylindrische Wand zur Verstellung des ringförmigen Umlenkschiebers dient, entfallen sonst erforderliche Antriebsverbindungen zwischen dem Stelltrieb und dem Umlenkschieber.

Weisen die Leitschaufeln des Leitapparates an ihren äußeren Stirnseiten Ausnehmungen für den Umlenkschieber auf, so ergibt sich in radialer Richtung eine gedrängte Bauweise, die eine unmittelbare Übernahme der Strömungsführung durch den Umlenkschieber erlaubt, und zwar bei einer entsprechenden Ausgestaltung des Umlenkschiebers sowohl gegen die Schutzhaube als auch zum Ringkanal hin.

In der Zeichnung ist der Erfindungsgegenstand beispielsweise dargestellt. Es zeigen:
- Fig. 1: einen erfindungsgemäßen Haubenglühofen ausschnittsweise im Bereich des Glühsockels in einem schematischen Axialschnitt und
- Fig. 2: diesen Glühofen im Bereich des Wärmetauschers ebenfalls in einem Axialschnitt, jedoch in einem größeren Maßstab.

Der Haubenglühofen gemäß dem dargestellten Ausführungsbeispiel weist einen Glühsockel 1 auf, in dem ein Radialgebläse 2 gelagert ist, dessen Laufrad 3 von einem Motor 4 angetrieben wird. Das Laufrad 3 ist von einem Leitapparat 5 umschlossen, dessen Leitschaufeln mit 6 bezeichnet sind. Das auf dem Glühsockel 1 aufruhende Glühgut 7, das lediglich strichpunktiert angedeutet ist, wird von einer Schutzhaube 8 abgedeckt, die über einen Ringflansch 9 abgestützt ist, der über eine umlaufende Dichtung 10 für einen gasdichten Abschluß der Schutzhaube 8 sorgt.

Unterhalb des Ringflansches 9 der Schutzhaube 8 wird der Glühsockel 1 von einem Wärmetauscher 11 umschlossen, der auf der Abströmseite in einen Ringspalt 12 zwischen der Schutzhaube 8 und dem Leitapparat 5 mündet. Zulaufseitig schließt der Wärmetauscher 11 an einen Strömungskanal 13 an, der als zum Ringspalt 12 konzentrischer Ringkanal 14 ausgebildet ist. Die Trennung zwischen dem Ringkanal 14 und dem Ringspalt 12 erfolgt durch eine zylindrische Wand 15 die axial verschiebbar gelagert und mit einem Stelltrieb 16 über Hubstangen 17 verbunden ist. Die Wand 15 trägt eine außen an den Leitapparat 5 anschließende Umlenkeinrichtung in Form eines den Leitapparat 5 umschließenden, ringförmigen Umlenkschiebers 18, der entweder die Gasströmung gemäß der Fig. 1 in die Schutzhaube 8 freigibt, wie dies durch den Strömungspfeil 19 angedeutet ist, oder die Gasströmung entsprechend der Fig. 2 in den Ringkanal 14 umlenkt. Aufgrund des keilförmigen Querschnitts des Umlenkschiebers 18 kann dieser auch in Zwischenstellungen eingesetzt werden, was eine Temperatursteuerung des Schutzgases in der Schutzhaube 8 erlaubt.

Da die Leitschaufeln 6 des Leitapparates 5 an der äußeren Stirnseite an die Querschnittsform des Umlenkschiebers 18 angepaßte Ausnehmungen 20 aufweisen, fügt sich der Umlenkschieber 18 vorteilhaft in den gewonnen Raum ein, was eine radial gedrängte Bauweise mit sich bringt.

Zum Kühlen des Schutzgases in der Schutzhaube 8 wird der Umlenkschieber 18 aus der in der Fig. 1 dargestellten abgesenkten Stellung in die Stellung nach der Fig. 2 angehoben, um einen entsprechenden Gasstrom über den Ringkanal 14 durch den Wärmetauscher 11 abzukühlen und über den Ringspalt 12 wieder der Schutzhaube 8 zuzuführen. Die Kühlung des Schutzgases im Bereich unterhalb des Ringflansches 9 bringt eine Kühlung der Schutzhaube mit dem Ringflansch 9 in diesem Bereich mit sich, was sonst erforderliche gesonderte Kühlmaßnahmen erübrigt.

## Patentansprüche

1. Haubenglühofen, insbesondere für Stahlband- oder Drahtbunde, mit einem das Glühgut aufnehmenden Glühsockel, mit einer gasdicht aufgesetzten Schutzhaube, mit einem im Glühsockel gelagerten Radialgebläse, das ein Laufrad und einen das Laufrad umschließenden Leitapparat zur Umwälzung eines Schutzgases in der Schutzhaube umfaßt, mit einem Wärmetauscher zum Kühlen des Schutzgases, der eingangsseitig über einen Strömungskanal an die Druckseite des Radialgebläses angeschlossen ist und ausgangsseitig in einen Ringspalt zwischen dem Leitapparat und der Schutzhaube mündet, und mit einer axial in den druckseitigen Strömungsweg des Radialgebläses verschiebbaren Umlenkeinrichtung zum wahlweisen Anschluß des zum Wärmetauscher führenden Strömungskanals an das Radialgebläse, **dadurch gekennzeichnet, daß** die Schutzhaube (8) über einen Ringflansch (9) gasdicht gelagert ist, daß der Wärmetauscher (11) unterhalb des Ringflansches (9) liegt, daß der Strömungskanal (13) aus einem vom Außenumfang des Leitapparates (5) ausgehenden, zum Ringspalt (12) konzentrischen Ringkanal (14) besteht und daß die Umlenkeinrichtung als den Leitapparat (5) außen umschließender, ringförmiger Umlenkschieber (18) ausgebildet ist.

2. Haubenglühofen nach Anspruch 1, **dadurch gekennzeichnet, daß** der Ringkanal (14) und der Ringspalt (12) durch eine zylindrische Wand (15) voneinander getrennt sind, die axial verschiebbar gelagert ist und den ringförmigen Umlenkschieber (18) trägt.

3. Haubenglühofen nach Anspruch 1 oder 2, **dadurch gekennzeichnet, daß** die Leitschaufeln (6) des Leitapparates (5) an ihrer äußeren Stirnseite Ausnehmungen (20) für den Umlenkschieber (18) aufweisen.

## Claims

1. Bell type annealing furnace, especially for strip or coiled wire, with an annealing base receiving the substance to be annealed, with a protective hood arranged in a gas-proof way, with a radial fan mounted in the annealing base which comprises an impeller and a guiding apparatus surrounding the impeller for circulating an inert gas in the protective hood, with a heat exchanger for cooling the inert gas which is connected on the input side via a flow channel to the pressure side of the radial fan and-leads, on the output side, into an annular gap between the guiding apparatus and the protective hood, and with a deflection device which can be axially displaced into the pressure-side flow path of the radial fan for optional connection of the flow channel leading to the heat exchanger to the radial fan, **characterised in that** the protective hood (8) is mounted in a gas-proof way by means of an annular flange (9), **in that** the heat exchanger (11) lies below the annular flange (9), **in that** the flow channel (13) consists of an annular channel (14), concentric with the annular gap (12), leading from the outer periphery of the guiding apparatus (5), and **in that** the deflection device is formed as an annular deflection slide (18) surrounding the guiding apparatus (5) externally.

2. Bell type annealing furnace according to claim 1, **characterised in that** the annular channel (14) and the annular gap (12) are separated from each other by a cylindrical wall which is mounted so as to be axially displaceable and supports the annular deflection slide (18) .

3. Bell type annealing furnace according to claim 1 or 2, **characterised in that** the guide vanes (6) of the guiding apparatus (5) comprise recesses (20) for the deflection slide (18) on their outer end face.

## Revendications

1. Four à cloche, en particulier pour des bobines de fil ou de bande d'acier, avec un socle à incandescence recevant le produit incandescent, avec un capot de protection posé de façon étanche au gaz, avec une soufflante radiale montée dans le socle à incandescence, comprenant une roue mobile et un appareil de guidage entourant la roue mobile, pour la mise en circulation d'un gaz de protection dans le capot de protection, avec un échangeur de chaleur pour le refroidissement du gaz de protection, qui est raccordé, côté entrée, par un canal d'écoulement, au côté refoulement de la soufflante radiale et qui débouche, côté sortie, dans un intervalle annulaire se trouvant entre l'appareil de guidage et le capot de protection, et avec un dispositif de déviation, déplaçable axialement dans le chemin d'écoulement côté refoulement de la soufflante radiale, afin d'assurer un raccordement, au choix, du canal d'écoulement menant à l'échangeur de chaleur à la soufflante radiale, **caractérisé en ce que** le capot de protection (8) est monté, de façon étanche au gaz, par l'intermédiaire d'une bride annulaire (9), **en ce que** l'échangeur de chaleur (11) est situé au-dessous de la bride annulaire (9), **en ce que** le canal d'écoulement (13) est composé d'un canal annulaire (14) partant de la périphérie extérieure de l'appareil de guidage (5) et concentrique par rapport à l'intervalle annulaire (12), et **en ce que** le dispositif de renvoi est réalisé sous la forme d'un registre de renvoi (18) à forme annulaire, entourant extérieurement l'appareil de guidage (5).

2. Four à cloche selon la revendication 1, **caractérisé en ce que** le canal annulaire (14) et l'intervalle annulaire (12) sont séparés l'un de l'autre par une paroi (15) cylindrique, montée de façon déplaçable axialement et portant le registre de renvoi (18) à forme annulaire.

3. Four à cloche selon la revendication 1 ou 2, **caractérisé en ce que** les aubes de guidage (6) de l'appareil de guidage (5) présentent, sur leur face frontale extérieure, des évidements (20) pour le registre de renvoi (18).
